# FASCICULE DE BREVET EUROPEEN

(11) **EP 4 068 010 B1**
(45) Date de publication et mention de la délivrance du brevet: **29.04.2026**
(21) Numéro de dépôt: 21165508.9
(22) Date de dépôt: 29.03.2021
(51) Int. Cl.: G04B 17/28, G04B 27/00

(54) **MONTRE MECANIQUE A DISPOSITIF DE REGLAGE DE SON FONCTIONNEMENT PAR INHIBITION**
MECHANISCHE ARMBANDUHR MIT EINER VORRICHTUNG ZUR FUNKTIONSREGULIERUNG DURCH HEMMUNG
MECHANICAL WATCH WITH A DEVICE FOR ADJUSTING ITS OPERATION BY INHIBITION THEREOF

(43) Date de publication de la demande: 05.10.2022
(73) Titulaire: Montres Breguet S.A., 1344 L'Abbaye (CH)
(72) Inventeur: Zaugg, Alain, 1347 Le Sentier (CH)
(74) Mandataire: ICB SA

(56) Documents cités:
- EP-B1- 3 193 216
- US-A1- 2017 060 090

## Description

### Domaine de l'invention

L'invention concerne une montre mécanique à dispositif de réglage de son fonctionnement notamment par inhibition. La montre à mouvement mécanique peut être de préférence une montre à tourbillon, qui est monté au niveau de l'échappement. Dans ce cas de figure, la cage du tourbillon entoure le mécanisme d'échappement et de préférence la cage effectue une rotation complète chaque minute.

### Arrière-plan de l'invention

A titre de rappel en horlogerie, un tourbillon, également appelé « cage tournante », est une complication horlogère, ajoutée au mécanisme d'échappement, destinée à améliorer la précision des montres mécaniques en contrebalançant les perturbations de l'isochronisme du résonateur dues à la gravité terrestre. Le critère fondamental, qui signe un tourbillon, par rapport à un carrousel notamment, est la présence d'un rouage fixe sur lequel engrène la cage du tourbillon. Généralement, la cage du tourbillon est montée rotative entre deux points de fixation.

Il est tenu compte également de la gravité pour compenser toutes les perturbations de l'isochronisme du résonateur. L'échappement est couplé au résonateur. Il interagit avec celui-ci une ou deux fois par période d'oscillation. L'angle parcouru par le résonateur pendant l'interaction est appelé angle de levée. Le reste du parcours du résonateur est appelé angle ou arc supplémentaire.

Des réglages du fonctionnement ou de la marche, sous-entendu réglages de la fréquence exact de l'oscillateur pour assurer une rotation des affichages en concordance avec le temps, du mouvement mécanique d'une montre sont connus. Ces réglages consistent généralement à modifier par exemple l'inertie du balancier spiral ou à modifier la longueur du spiral en tant que tel, c'est-à-dire avec une modification du couple de rappel du ressort. Ces méthodes de réglage ne sont accessibles que par l'horloger après démontage de la montre et demandent un grand savoir-faire et une grande dextérité, en particulier lorsqu'il s'agit d'effectuer le réglage d'une montre à tourbillon.

Il est également connu des méthodes de réglage de marche appelé « réglage par inhibition » pour le réglage du fonctionnement des mouvements de montre dit « à quartz », qui utilisent un moteur pas à pas piloté par une électronique et régulé par un quartz. Cette méthode est gérée par l'électronique et supprime périodiquement des impulsions motrices pour ajuster la rotation des aiguilles à la fréquence du quartz préalablement réglée avec un offset haut en fréquence. Le réglage de la marche se fait en modifiant la période d'inhibition dans la mémoire de l'électronique.

Le brevet EP 2 615 506 B1 décrit une pièce d'horlogerie ayant un système d'affichage avec un dispositif de correction rapide. Des moyens de correction du dispositif de correction comportent une roue dentée solidaire d'un planétaire intérieur et entraînée en rotation par un doigt de correction. Le pas prédéterminé du dispositif de correction est donné par le nombre de dents de la roue dentée, des moyens de correction. A titre d'exemple, dans lequel la roue entraînant d'un tour la phase de lune est 29,5 jours, la roue dentée comportera préférentiellement 7 dents pour corriger le calendrier d'un pas égal à un jour. Les moyens de correction comportent aussi un sautoir pour bloquer la roue dentée en dehors des phases de correction. Un ressort à lame impose un pivotement d'une bascule avec un doigt de correction et le sautoir solidaires de la bascule. Ainsi, en dehors des phases de correction, la denture externe du planétaire intérieur joue le rôle d'un engrenage fixe pour un satellite. Le dispositif de correction rapide ne peut s'appliquer de manière convaincante pour un dispositif lié à un tourbillon de montre.

La demande de brevet US 2017/0060090 A1 décrit un mouvement horloger mécanique avec un tourbillon ajustable. Le mouvement mécanique comprend une platine, une cage mobile montée en rotation sur la platine et connectée à un pignon des secondes, un balancier spiral monté sur la cage mobile et une roue d'échappement montée sur la cage mobile et en connexion en opération avec le balancier spiral. Le mouvement comprend encore un dispositif d'arrêt du balancier capable d'être amené en contact avec le balancier, et un dispositif de réglage contrôlé par un dispositif externe pour n'importe quelle orientation angulaire de ladite cage mobile. Aucune intégration simplifiée d'un organe d'entraînement d'une roue de seconde fixe n'est prévue pour déplacer ladite roue d'un certain angle.

### Résumé de l'invention

Pour la présente invention, il est recherché de réaliser une montre mécanique ayant un dispositif de réglage de son fonctionnement par inhibition facile à réaliser et permettant un réglage facilité de la marche de la montre, voire de permettre, avec l'interface adaptée, un réglage de la marche par l'utilisateur sans ouvrir la montre, principalement de préférence dans une montre mécanique à tourbillon afin de pallier les inconvénients des dispositifs de l'art antérieur.

A cet effet, l'invention concerne une montre mécanique munie d'un dispositif de réglage de son fonctionnement, qui comprend les caractéristiques définies dans la revendication indépendante 1.

Des formes particulières de réalisation de la montre mécanique avec son dispositif de réglage sont décrites également dans les revendications dépendantes 2 à 8.

Un avantage de la montre mécanique avec le dispositif de réglage de son fonctionnement selon l'invention réside dans le fait qu'il peut être prévu de déplacer librement notamment la roue de seconde, qui est définie comme la roue de seconde fixe pour la correction du temps affiché de la montre notamment des secondes. La roue de seconde fixe est liée pour une montre à tourbillon, à l'ensemble de la cage du tourbillon, de l'oscillateur et du mécanisme d'échappement. La roue de seconde fixe est montée libre en rotation sur une platine, par exemple autour d'un roulement à billes.

Avantageusement, le mécanisme de réglage par inhibition peut être ajusté en modifiant sa période pour une correction constante, ou le mécanisme de réglage par inhibition peut être ajusté en modifiant sa valeur de correction pour une correction à période constante.

Avantageusement, le mécanisme d'inhibition peut être défini pour assurer une inhibition négative (retard de la marche de la montre) de manière similaire aux inhibitions des mouvements à quartz, mais il peut aussi être défini pour assurer une inhibition positive (avance de la marche).

Avantageusement, l'ajustage du mécanisme d'inhibition peut être effectué par l'utilisateur de la montre par l'intermédiaire d'une tige couronne accessible de l'extérieur de la boîte de montre.

### Brève description des dessins

Les buts, avantages et caractéristiques de la montre mécanique munie d'un dispositif de réglage de son fonctionnement par inhibition apparaîtront mieux dans la description suivante notamment en regard des dessins sur lesquels :
la figure 1 représente une vue de dessus du mouvement mécanique de la montre avec le dispositif de réglage de son fonctionnement par inhibition selon l'invention, et
la figure 2 représente une coupe transversale de haut en bas d'une partie du mouvement mécanique de la figure 1 de la montre qui comprend le dispositif de réglage de son fonctionnement par inhibition selon l'invention.

### Description détaillée de l'invention

Dans la description suivante, différents organes ou éléments du mouvement mécanique de montre ayant un dispositif de réglage de son fonctionnement par inhibition, qui sont bien connus dans ce domaine technique, ne seront décrits que sommairement.

Il est tout d'abord à noter que la montre à mouvement mécanique peut être une montre à tourbillon dont la cage enferme un oscillateur et un mécanisme d'échappement comme expliqué ci-après, ou selon un mouvement mécanique traditionnel sans tourbillon, qui sera sommairement expliqué par la suite.

Comme il sera décrit ci-dessous en référence aux figures 1 et 2, la présente invention dans le cas d'une montre à tourbillon, permet librement de faire une rotation de la roue de seconde fixe du tourbillon notamment en l'assemblant sur une platine de montage du mouvement mécanique par l'intermédiaire d'un guidage dit sans frottement. Le guidage dit sans frottement peut être de préférence un roulement à billes. Ainsi, il est possible de corriger l'affichage du temps par rotation de la roue de seconde comme expliqué ci-après dans une direction positive dans le sens des aiguilles d'une montre ou également dans une direction négative dans le sens inverse des aiguilles d'une montre. De préférence et par simplification, il peut être effectué une correction par rotation de la roue de seconde dans une direction positive.

La montre comprend un dispositif de réglage de son fonctionnement ayant un mécanisme de maintien de la roue de seconde fixe dans une position en fonctionnement normal, et qui peut modifier sa position d'un angle donné, qui correspond au temps à corriger à des intervalles de temps fixes. Bien entendu, il est envisageable de réaliser la fonction inverse, c'est-à-dire une correction d'un angle fixe à des intervalles définis pour la correction.

Les figures 1 et 2 représentent une vue de dessus et une coupe partielle transversale de haut en bas du mouvement d'une montre mécanique 1 disposant d'un dispositif de réglage de son fonctionnement notamment par inhibition. De préférence, la présente invention propose une alternative au réglage de marche ou fonctionnement d'un mouvement mécanique d'une montre au moyen d'une fonction mécanique qui est semblable au réglage par inhibition d'une montre à quartz. Il peut s'agir pour la montre à quartz d'une modification de l'affichage d'une valeur définie à une fréquence définie par exemple. De plus, la présente invention propose d'avoir accès à ce réglage sans ouvrir la boîte de montre pour un réglage directement effectué par l'utilisateur de la montre.

La montre 1 à mouvement mécanique disposant du dispositif de réglage de son fonctionnement notamment par inhibition est représentée de manière plus complète à la figure 1. Sur cette figure 1 de la montre mécanique 1, on remarque une partie du rouage de finissage 10, 21, un barillet 25 relié par des chaînes 24 à une fusée 23 pour entraîner le rouage de finissage. La fusée 23 comprend une denture en périphérie pour engrener avec un pignon coaxial 22 d'une roue grande moyenne 21, qui entraîne en rotation par une denture en périphérie un pignon denté 20 montré à la figure 2 dans une position coaxiale de la roue moyenne 10. Une grande partie des composants du mouvement mécanique sont montés sur une platine 50.

Le rouage de finissage montré principalement par la roue grande moyenne 21 et par la roue moyenne 10 comprend en principe une ou deux autres roues non décrites ou non représentées pour définir les heures, les minutes, et les secondes d'indication de l'heure notamment pour l'entraînement d'aiguilles non représentées sur au moins un cadran de montre non représenté pour l'affichage de l'heure.

En regard des figures 1 et 2, le rouage de finissage est agencé entre une source d'énergie qui est le barillet à ressort 25, et un mécanisme d'échappement par exemple à ancre suisse 13 et ayant un mobile d'échappement 11 sous forme de roue, retenue et libérée alternativement par un oscillateur 14, qui est de préférence un balancier spiral et dont l'énergie pour son maintien en oscillation est fournie par le dit mobile d'échappement. Le mobile d'échappement 11 est agencé pour pouvoir tourner dans un même sens de rotation à chaque demi-oscillation de l'oscillateur 14.

Une cage 15 de tourbillon de la montre mécanique 1 enferme un oscillateur 14, et le mécanisme d'échappement qui comprend au moins le mobile d'échappement 11. La cage 15 de tourbillon est entraînée en rotation par la roue moyenne 10 du rouage de finissage qui engrène avec un pignon de seconde 5 coaxial à la cage du tourbillon et à la roue de seconde fixe 2. Le pignon de seconde 5 passe librement dans une ouverture de la platine 50 autour de laquelle est fixé le roulement à billes 6 maintenant la roue de seconde fixe 2 sur la platine 50. Ainsi, la rotation de la cage 15 de tourbillon entraîne en rotation le mécanisme d'échappement, par l'intermédiaire d'un pignon denté d'échappement 12 coaxial au mobile d'échappement 11, en appui sur la denture en périphérie de la roue de seconde fixe 2.

Pour ce faire, la roue de seconde fixe 2 comporte de préférence au moins une première denture 2a en périphérie engrenant avec le pignon denté d'échappement 12 coaxial audit mobile d'échappement 11. Cette denture périphérique 2a annulaire de la roue de seconde fixe 2 peut être disposée en élévation par rapport à la base de la roue de seconde fixe 2. Cet anneau périphérique à denture 2a est donc sur un support cylindrique partant de la base de la roue de seconde fixe 2. Une autre denture 2b périphérique de la roue de seconde fixe 2 est disposée de préférence dans le plan de base de la roue de seconde fixe 2. Cette seconde denture périphérique 2b est utilisée pour faire tourner la roue de seconde fixe 2 dans une direction positive, qui est dans le sens des aiguilles d'une montre, ou dans une direction négative, qui est dans le sens inverse des aiguilles d'une montre. Le dispositif de réglage du fonctionnement de la montre 1 agit par l'intermédiaire de cette seconde denture 2b comme expliqué ci-dessous pour corriger une certaine durée ou temps, ici qui sont des secondes.

Pour bien montrer sur la figure 1 le roulement à billes 6 et l'action du dispositif de réglage du fonctionnement de la montre par inhibition, il a été effectué une ouverture en forme de chien Snoopy à travers le mouvement au niveau du tourbillon 15 juste au-dessus du plan de base de la roue de seconde fixe d'inhibition 2.

Comme indiqué ci-dessus, la roue de seconde fixe 2 est montée rotative sur la platine 50 par l'intermédiaire d'un guidage dit sans frottement, qui est dans ce cas de figure un roulement à billes 6. Grâce à ce roulement à billes 6 et au dispositif de réglage du fonctionnement de la montre 1 décrit ci-dessous, il est possible de tourner la roue de seconde fixe 2 pour une correction dans le sens des aiguilles d'une montre ou dans le sens inverse des aiguilles d'une montre. Selon la forme d'exécution représentée aux figures 1 et 2, le dispositif de réglage du fonctionnement de la montre par inhibition permet d'effectuer un réglage dans une direction positive c'est-à-dire dans le sens des aiguilles d'une montre 1, sans limitation au fait que le réglage peut être effectué aussi dans une direction négative c'est-à-dire dans le sens contraire des aiguilles d'une montre, mais non représenté, ou aussi pour une correction dans les 2 sens de rotation.

Le dispositif de réglage du fonctionnement par inhibition de la montre 1 est maintenant décrit selon une forme d'exécution représentée aux figures 1 et 2 pour une correction par l'intermédiaire de la roue de seconde fixe d'inhibition 2 dans le sens des aiguilles d'une montre.

Le dispositif de réglage du fonctionnement par inhibition de la montre comprend au moins un mécanisme d'action ou de maintien de la roue de seconde fixe d'inhibition 2. De préférence, il est utilisé un premier organe d'inhibition 3 susceptible d'agir sur la rotation de la roue de seconde fixe d'inhibition 2 dans une phase de correction. Le premier organe d'inhibition 3 peut comprendre un contrôleur tel qu'une lame ressort dont une extrémité 33 sous forme de dent est destinée à venir en contact de la seconde denture périphérique 2b de la roue de seconde fixe d'inhibition 2 pour la faire tourner lors d'une phase de correction. Ce premier organe d'inhibition 3 est monté sur la platine 50 ou sur un pont de moyenne 51 entre un pont de contrôleur 30 et la platine 50 ou le pont de moyenne 51. Le premier organe d'inhibition 3 comprend une tige 31 qui normalement à une extrémité supérieure est insérée dans une ouverture de forme oblongue 32 du pont contrôleur 30. L'extrémité supérieure de la tige 31 peut être configurée pour suivre les parois latérales de l'ouverture de forme oblongue orientée en direction de la seconde fixe d'inhibition 2. Par le déplacement de la tige 31 dans l'ouverture de forme oblongue 32 du pont de contrôleur 30 un mouvement dans une direction rectiligne peut être effectué. Cette extrémité de la tige 31 peut être également poussée par un palpeur situé sur une roue du rouage de finissage non représentée.

Le dispositif de réglage du fonctionnement par inhibition de la montre comprend également un second organe d'inhibition 4, qui peut être monté directement sur la platine 50. Tout comme le pont de contrôleur 30 vissé sur la platine ou sur le pont de moyenne 51, le second organe d'inhibition 4 peut être vissé sur la platine 50. Ce second organe d'inhibition 4 comprend également une lame ressort dont une extrémité libre 44 sous forme de dent vient s'insérer entre deux dents de la seconde denture périphérique 2b de la seconde fixe d'inhibition 2. Ce second organe d'inhibition 4 est défini comme un sautoir d'inhibition pour maintenir sans mouvement la roue de seconde fixe d'inhibition 2 dans une position définie suite à la correction par exemple du premier organe d'inhibition 3, pour que le tourbillon fonctionne comment tourbillon normal.

En agissant avec le premier organe d'inhibition 3 contre la seconde denture périphérique 2b de la roue de seconde fixe d'inhibition 2, il est possible d'effectuer une correction en tournant la roue de seconde fixe notamment dans le sens des aiguilles d'une montre de +6° correspondant à une seconde (correspondant à la modification de la référence du tourbillon). Cette correction peut être effectuée à des intervalles de temps fixes par exemple sur une journée complète. Dans une phase ou fonction d'inhibition, intervalle de temps régulier par exemple une fois toutes les 12 heures, le premier organe d'inhibition 3, tel qu'un contrôleur est entraîné par le rouage de finissage notamment par un palpeur se trouvant sur la roue des heures. Le contrôleur fait un va-et-vient et entraîne un certain nombre de dents de la seconde denture périphérique 2b de la roue de seconde fixe inhibition 2. Bien entendu le nombre de dents entraînées dépend de la position de l'excentrique d'inhibition, qui est le second organe d'inhibition 4. Un réglage de l'inhibition peut encore être effectué en manipulant cet excentrique.

D'autres types d'organe d'inhibition peuvent être imaginés pour autant qu'ils permettent d'effectuer rapidement une correction de l'heure affichée par la montre mécanique.

Il est à noter que la roue de seconde fixe d'inhibition 2 peut comprendre dans une variante une seule denture périphérique circulaire 2a ou 2b engrenant d'une part avec le pignon denté d'échappement 12 coaxial audit mobile d'échappement 11 et d'autre part avec les organes d'inhibition 3, 4 du dispositif de réglage du fonctionnement de la montre 1.

Selon une autre variante de réalisation, il peut être prévu un rouage différentiel, qui permet de réaliser l'équivalent à la solution décrite ci-dessus pour un rouage ne comportant pas de tourbillon pour un mouvement traditionnel.

A partir de la description qui vient d'être faite, de multiples variantes de réalisation de la montre mécanique à dispositif de réglage de son fonctionnement par inhibition peuvent être conçues par l'homme du métier sans sortir du cadre de l'invention définie par les revendications. Le mouvement mécanique peut être un mouvement mécanique traditionnel avec une roue de seconde fixe d'inhibition.

## Revendications

1. Montre mécanique (1) comprenant un dispositif de réglage de son fonctionnement notamment par inhibition, le mouvement mécanique comprenant un rouage de finissage (5, 10, 21), qui est agencé entre une source d'énergie (25) et un mobile d'échappement (11) que comporte un mécanisme d'échappement lié à un oscillateur (14) destiné à être mis en oscillation en fonctionnement normal par un entraînement généré par ladite source d'énergie pour faire tourner ledit mobile d'échappement (11) toujours dans un seul sens de rotation à chaque demi-oscillation de l'oscillateur (14), ledit mobile d'échappement (11) engrenant par l'intermédiaire d'un pignon d'échappement (12) avec une roue de seconde fixe d'inhibition (2) montée sur une platine (50) pour être librement tournée dans une direction positive dans le sens des aiguilles d'une montre ou dans une direction négative dans le sens contraire des aiguilles d'une montre lors d'une correction du temps, le dispositif de réglage du fonctionnement de la montre comprenant au moins un premier organe d'inhibition (3), la montre étant **caractérisée en ce que** le premier organe d'inhibition (3) est monté entre un pont de contrôleur (30) et la platine (50) ou un pont support (51), **en ce que** le dispositif de réglage du fonctionnement de la montre comprend le premier organe d'inhibition (3) et un second organe d'inhibition (4), **en ce que** le premier organe d'inhibition (3) permet de déplacer en rotation la roue de seconde fixe d'inhibition d'un angle défini lors d'une phase de correction, alors que le second organe d'inhibition en contact avec la roue de seconde fixe d'inhibition (2) est utilisé uniquement pour maintenir la roue de seconde fixe d'inhibition (2) dans une position bien déterminée et **en ce que** le premier organe d'inhibition (3) comprend une tige (31), dont une extrémité supérieure est insérée dans une ouverture de forme oblongue (32) du pont de contrôleur (30), et configurée pour suivre des parois latérales de l'ouverture de forme oblongue pour effectuer un mouvement rectiligne pour que l'extrémité libre (33) d'une lame ressort du premier organe d'inhibition (3) fasse tourner d'un certain nombre de dents la roue de seconde fixe d'inhibition lors d'une phase de correction du temps.

2. Montre mécanique (1) selon la revendication 1, **caractérisée en ce que** la roue de seconde fixe d'inhibition (2) est montée sur la platine (50) du mouvement mécanique autour d'un guidage dit sans frottement (6).

3. Montre mécanique (1) selon la revendication 2, **caractérisée en ce que** le guidage sans frottement de la roue de seconde fixe d'inhibition (2) est un roulement à billes (6).

4. Montre mécanique (1) selon l'une des revendications précédentes, **caractérisée en ce que** la montre est une montre à tourbillon, dont l'axe d'une cage (15) du tourbillon enfermant le mécanisme d'échappement lié à l'oscillateur (14), est un pignon de seconde (5) du rouage de finissage, ledit pignon de seconde (5) étant entraîné en rotation par une roue moyenne (10) du rouage de finissage pour entraîner la cage (15) du tourbillon également.

5. Montre à mouvement mécanique (1) selon la revendication 3, pour laquelle la montre est une montre à tourbillon, dont l'axe d'une cage (15) du tourbillon enfermant le mécanisme d'échappement lié à l'oscillateur (14), est un pignon de seconde (5) du rouage de finissage, **caractérisée en ce que** le pignon de seconde (5) passe librement à travers une ouverture de la platine (50) où le roulement à billes (6) la roue de seconde fixe d'inhibition (2) est fixé.

6. Montre mécanique (1) selon l'une des revendications 1 à 5, **caractérisée en ce que** la roue de seconde fixe d'inhibition (2) comprend une première denture (2a) en périphérie engrenant avec le pignon denté d'échappement (12) coaxial audit mobile d'échappement (11), ladite première denture (2a) étant disposée en élévation par rapport au plan de base de la roue de seconde fixe d'inhibition (2), et **en ce que** la roue de seconde fixe d'inhibition (2) comprend une seconde denture périphérique (2b) dans le plan de base de la roue de seconde fixe d'inhibition (2) pour permettre à l' extrémité (33) en forme de dent du premier organe d'inhibition (3) au contact de la seconde denture périphérique (2b) d'effectuer une correction du temps par rotation de la roue de seconde fixe d'inhibition, alors qu'une extrémité (44) en forme de dent du second organe d'inhibition (4) au contact de la seconde denture périphérique (2b) permet de maintenir la roue de seconde fixe d'inhibition dans une position déterminée.

7. Montre mécanique (1) selon la revendication 1 ou 6, **caractérisée en ce que** le second organe d'inhibition (4) est fixé sur la platine (50) du mouvement et comprend une lame ressort dont l'extrémité libre (44) vient en contact d'une denture périphérique (2a, 2b) de la roue de seconde fixe d'inhibition (2) pour la maintenir dans une position déterminée, et **en ce que** le second organe d'inhibition est adapté lors de sa fixation pour définir une position de maintien de la roue de seconde fixe d'inhibition (2).

8. Montre mécanique (1) selon la revendication 1, **caractérisée en ce que** l'extrémité de la tige (31) du premier organe d'inhibition (3) est déplacée dans une direction de correction du temps de la roue de seconde fixe inhibition (2) par un palpeur placé sur une roue des heures du rouage de finissage.

## Patentansprüche

1. Mechanische Uhr (1), umfassend eine Vorrichtung zum Regeln ihres Betriebs, insbesondere durch Inhibition, wobei das mechanische Werk ein Räderwerk (5, 10, 21) umfasst, das zwischen einer Energiequelle (25) und einem Hemmungsrad (11) angeordnet ist, das Teil eines mit einem Oszillator (14) gekoppelten Hemmungsmechanismus ist, der im Normalbetrieb dazu bestimmt ist, durch einen von der genannten Energiequelle erzeugten Antrieb in Schwingung versetzt zu werden, um das genannte Hemmungsrad (11) bei jeder Halbschwingung des Oszillators (14) stets nur in einer einzigen Drehrichtung weiterzudrehen, wobei das genannte Hemmungsrad (11) über ein Hemmungsritzel (12) mit einem auf einer Platine (50) montierten festen Inhibitionssekundenrad (2) kämmt, wobei das feste Inhibitionssekundenrad (2) bei einer Zeitkorrektur frei in positiver Richtung im Uhrzeigersinn oder in negativer Richtung entgegen dem Uhrzeigersinn gedreht werden kann, wobei die Vorrichtung zum Regeln des Betriebs der Uhr mindestens ein erstes Inhibitionsorgan (3) umfasst, **dadurch gekennzeichnet, dass** das erste Inhibitionsorgan (3) zwischen einer Steuerbrücke (30) und der Platine (50) oder einer Tragbrücke (51) montiert ist, dass die Vorrichtung zum Regeln des Betriebs der Uhr das erste Inhibitionsorgan (3) und ein zweites Inhibitionsorgan umfasst, dass das erste Inhibitionsorgan (3) erlaubt, das feste Inhibitionssekundenrad (2) während einer Korrekturphase um einen definierten Winkel zu verdrehen, während das zweite Inhibitionsorgan, das mit dem festen Inhibitionssekundenrad (2) in Kontakt steht, ausschließlich dazu verwendet wird, das feste Inhibitionssekundenrad (2) in einer genau festgelegten Position zu halten, und dass das erste Inhibitionsorgan (3) einen Stift (31) umfasst, dessen oberes Ende in eine langlochförmige Öffnung (32) der Steuerbrücke (30) eingesetzt ist und der so ausgebildet ist, dass er den Seitenwänden der langlochförmigen Öffnung folgt, um eine geradlinige Bewegung auszuführen, so dass das freie Ende (33) einer Blattfeder des ersten Inhibitionsorgans (3) das feste Inhibitionssekundenrad (2) während einer Phase der Zeitkorrektur um eine bestimmte Anzahl von Zähnen verdreht.

2. Mechanische Uhr (1) nach Anspruch 1, **dadurch gekennzeichnet, dass** das feste Inhibitionssekundenrad (2) auf der Platine (50) des mechanischen Werks mittels einer sogenannten reibungsfreien Führung (6) gelagert ist.

3. Mechanische Uhr (1) nach Anspruch 2, **dadurch gekennzeichnet, dass** die reibungsfreie Führung des festen Inhibitionssekundenrads (2) ein Kugellager (6) ist.

4. Mechanische Uhr (1) nach einem der vorhergehenden Ansprüche, **dadurch gekennzeichnet, dass** die Uhr eine Tourbillonuhr ist, deren Achse eines Tourbillonkäfigs (15), der den mit dem Oszillator (14) gekoppelten Hemmungsmechanismus einschließt, ein Sekundenritzel (5) des Räderwerks ist, wobei das Sekundenritzel (5) durch ein Mittelrad (10) des Räderwerks in Drehung angetrieben wird, um auch den Tourbillonkäfig (15) anzutreiben.

5. Mechanische Uhr (1) nach Anspruch 3, bei der die Uhr eine Tourbillonuhr ist, deren Achse eines Tourbillonkäfigs (15), der den mit dem Oszillator (14) gekoppelten Hemmungsmechanismus einschließt, ein Sekundenritzel (5) des Räderwerks ist, **dadurch gekennzeichnet, dass** das Sekundenritzel (5) frei durch eine Öffnung der Platine (50) hindurchtritt, in der das Kugellager (6), in dem das feste Inhibitionssekundenrad (2) gelagert ist, befestigt ist.

6. Mechanische Uhr (1) nach einem der Ansprüche 1 bis 5, **dadurch gekennzeichnet, dass** das feste Inhibitionssekundenrad (2) eine erste periphere Verzahnung (2a) umfasst, die mit einem koaxial zu dem genannten Hemmungsrad (11) angeordneten Hemmungsritzel (12) kämmt, wobei die genannte erste Verzahnung (2a) gegenüber der Grundebene des festen Inhibitionssekundenrads (2) erhöht angeordnet ist, und dass das feste Inhibitionssekundenrad (2) eine zweite periphere Verzahnung (2b) in der Grundebene des festen Inhibitionssekundenrads (2) umfasst, um dem zahnförmigen Ende (33) des ersten Inhibitionsorgans (3) in Kontakt mit der zweiten peripheren Verzahnung (2b) zu ermöglichen, eine Zeitkorrektur durch Drehung des festen Inhibitionssekundenrads (2) durchzuführen, während ein zahnförmiges Ende (44) des zweiten Inhibitionsorgans (4) in Kontakt mit der zweiten peripheren Verzahnung (2b) dazu dient, das feste Inhibitionssekundenrad (2) in einer bestimmten Position zu halten.

7. Mechanische Uhr (1) nach Anspruch 1 oder 6, **dadurch gekennzeichnet, dass** das zweite Inhibitionsorgan (4) auf der Platine (50) des Werks befestigt ist und eine Blattfeder umfasst, deren freies Ende (44) mit einer peripheren Verzahnung (2a, 2b) des festen Inhibitionssekundenrads (2) in Kontakt kommt, um dieses in einer bestimmten Position zu halten, und dass das zweite Inhibitionsorgan bei seiner Befestigung dazu ausgebildet ist, eine Halteposition des festen Inhibitionssekundenrads (2) zu definieren.

8. Mechanische Uhr (1) nach Anspruch 1, **dadurch gekennzeichnet, dass** das Ende des Stifts (31) des ersten Inhibitionsorgans (3) durch ein auf einem Stundenrad des Räderwerks angeordnetes Tastorgan in eine Richtung zur Zeitkorrektur des festen Inhibitionssekundenrads (2) bewegt wird.

## Claims

1. A mechanical watch (1) comprising a device for regulating its function, in particular by inhibition, the mechanical movement comprising a finishing train (5, 10, 21) that is arranged between an energy source (25) and an escapement mobile (11) comprised in an escapement mechanism connected to an oscillator (14) designed to be set into oscillation in normal function by a drive generated by said energy source so as to always rotate said escapement mobile (11) in a single direction of rotation at each half-oscillation of the oscillator (14), said escapement mobile (11) meshing via an escapement pinion (12) with a fixed seconds inhibition wheel (2) fitted on a plate (50) so as to be freely rotated in a positive clockwise direction or in a negative counterclockwise direction during a time correction, the device for regulating the watch function comprising at least a first inhibition organ (3), the watch being **characterised in that** the first inhibition organ (3) is fitted between a controller bar (30) and the plate (50) or a support bar (51), **in that** the device for regulating the watch function comprises the first inhibition organ (3) and a second inhibition organ (4), **in that** the first inhibition organ (3) enables the fixed seconds inhibition wheel to be rotated at a defined angle during a correction phase, whereas the second inhibition organ in contact with the fixed seconds inhibition wheel (2) is used solely to hold the fixed seconds inhibition wheel (2) in a precisely defined position and **in that** the first inhibition organ (3) comprises an arbor (31) with an upper end inserted in an oblong-shaped opening (32) of the controller bar (30) and configured to run along lateral walls of the oblong-shaped opening to perform a rectilinear movement such that the free end (33) of a leaf spring in the first inhibition organ (3) rotates the fixed seconds inhibition wheel by a certain number of teeth during a time correction phase.

2. The mechanical watch (1) according to claim 1, **characterised in that** the fixed seconds inhibition wheel (2) is fitted on the plate (50) of the mechanical movement around a so-called frictionless guide (6).f

3. The mechanical watch (1) according to claim 2, **characterised in that** the frictionless guide for the fixed seconds inhibition wheel (2) is a ball bearing (6).

4. The mechanical watch (1) according to any of the preceding claims, **characterised in that** the watch is a tourbillon watch in which the axis of a tourbillon cage (15) enclosing the escapement mechanism connected to the oscillator (14) is a seconds pinion (5) in the finishing train, said seconds pinion (5) being rotated by a middle wheel (10) in the finishing train to also drive the tourbillon cage (15).

5. The watch with a mechanical movement (1) according to claim 3, in which the watch is a tourbillon watch in which the axis of a tourbillon cage (15) enclosing the escapement mechanism connected to the oscillator (14) is a seconds pinion (5) in the finishing train, **characterised in that** the seconds pinion (5) runs freely through an opening in the plate (50) in which the ball bearing (6) of the fixed seconds inhibition wheel (2) is fastened.

6. The mechanical watch (1) according to any of claims 1 to 5, **characterised in that** the fixed seconds inhibition wheel (2) comprises a first peripheral toothing (2a) meshing with the toothed escapement pinion (12) coaxial with said escapement mobile (11), said first toothing (2a) being elevated relative to the base plane of the fixed seconds inhibition wheel (2), and **in that** the fixed seconds inhibition wheel (2) comprises a second peripheral toothing (2b) in the base plane of the fixed seconds inhibition wheel (2) to enable the tooth-shaped end (33) of the first inhibition organ (3) in contact with the second peripheral toothing (2b) to make a time correction by rotating the fixed seconds inhibition wheel, while a tooth-shaped end (44) of the second inhibition organ (4) in contact with the second peripheral toothing (2b) enables the fixed seconds inhibition wheel to be held in a determined position.

7. The mechanical watch (1) according to claim 1 or 6, **characterised in that** the second inhibition organ (4) is fastened to the plate (50) on the movement and comprises a leaf spring with a free end (44) that comes into contact with a peripheral toothing (2a, 2b) on the fixed seconds inhibition wheel (2) to hold it in a determined position, and **in that** the second inhibition organ is adapted when fastened to define a holding position for the fixed seconds inhibition wheel (2).

8. The mechanical watch (1) according to claim 1, **characterised in that** the end of the arbor (31) in the first inhibition organ (3) is moved in a time-correcting direction of the fixed seconds inhibition wheel (2) by a feeler spindle placed on an hour wheel in the finishing train.
